# EUROPÄISCHE PATENTSCHRIFT

(11) **EP 0 425 609 B1**
(45) Veröffentlichungstag und Bekanntmachung des Hinweises auf die Patenterteilung: **02.08.1995**
(21) Anmeldenummer: 90906098.0
(22) Anmeldetag: 26.04.1990
(51) Int. Cl.: A47G 1/06

(54) **KOMBINATIONSBILDHALTER**
MULTIPLE PICTURE-HOLDER
SOUS-VERRE COMBINE

(30) Priorität: 09.05.1989 CH 1731/89; 17.08.1989 CH 2998/89; 19.03.1990 CH 884/90
(43) Veröffentlichungstag der Anmeldung: 08.05.1991
(62) Teilanmeldung aus: 93110234.7
(73) Patentinhaber: HESENER, Walter, CH-1217 Meyrin (CH)
(72) Erfinder: HESENER, Walter, CH-1217 Meyrin (CH)
(86) Internationale Anmeldenummer: CH9000111
(87) Internationale Veröffentlichungsnummer: WO9013246

(56) Entgegenhaltungen:
- EP-A- 0 087 624
- US-A- 4 017 989
- US-A- 4 706 397

## Beschreibung

Die Erfindung betrifft einen Kombinationsbildhalter für Photos, Drucke usw., bestehend aus Einbildkassetten, Verbindungslaschen zu deren gegenseitiger Befestigung sowie Mitteln zur Wandaufhängung, bei dem die Einbildkassetten je eine transparente Frontplatte und eine gegen diese befestigte Rückplatte zur Lagesicherung eines hinter der Frontplatte zu plazierenden Bildes aufweisen, welcher Rückplatte in rückseitigen Bereichen gradliniger Umfangsseiten eine Mehrzahl von in Kassettendraufsicht verdeckt liegenden Befestigungsrastsitzen für die Verbindungslaschen angeformt ist, die ihrerseits mit Gegenrastsitzen versehen sind, wobei die Befestigungsrastsitze einerseits und die Gegenrastsitze andererseits gegengleiche, sich bei plazierter Verbindungslasche senkrecht zur Rückplattenebene übergreifende starre Sitzanformungen sowie gegengleiche, sich in genannter Richtung ebenfalls übergreifende und zusätzlich quer zur Laschenaufsteckrichtung durch Materialelastizität in der Art von Vor- und Rücksprung ineinandergreifende, Rasteinrichtungen bildende Rastanformungen aufweisen.

Ein Kombinationsbildhalter dieser Art ist durch die Druckschrift US-A 4 706 397 bekanntgeworden. Bei diesem sind Einbildkassetten in zwei senkrecht zueinander verlaufenden Richtungen zu Kombinationen verschiedener geometrischer Form gradlinig aneinanderfügbar.

Der Anstoss zu vorliegender Erfindung lag darin, sich mit der durch das System nach genanntem Patent gegebenen Kombinationssicherheit und den gebotenen Kombinationsmöglichkeiten nicht zufrieden zu geben. Das führte zu der der Erfindung zugrundeliegenden Aufgabe, die Kassetten durch möglichst einfache Mittel und Massnahmen derart weiter zu gestalten, dass sich die Befestigungsrastsitze der Rückplatte und die Gegenrastsitze der Verbindungslasche bei leichter Manipulation unter Beibehaltung einer flachen Bauweise nicht nur für Rahmen kleinster und grösster Photoformate gleich gut eignen, sondern auch aussergewöhnlich grosse und interessante Rahmenkombinationen zulassen.

Diese Aufgabe wurde gemäss vorliegender Erfindung dadurch gelöst, dass die Rasteinrichtungen je aus mehreren, Rastanformungen aufweisenden Rastsegmenten bestehen, wobei jeweils eine von zwei miteinander verrastbaren Rastanformungen als Rastnocken ausgebildet und an einem selbstfedernden zungen- bzw. stegartigen Rastorgan angeformt ist, und dass die Rückplatte parallel zu jeder ihrer Umfangsseiten und mit gleicher von der Mitte der Befestigungsrastsitze aus zur jeweiligen Umfangsseite gemessenen Distanz mit einer Mehrzahl von jeweils mit gleichem gegenseitigem Mittenabstand Xin Reihe liegenden Befestigungsrastsitzen versehen ist.

Wie die nachfolgende Betrachtung zeigt, ist mit diesen die Kassette in keiner Weise verteuernden Massnahmen die gestellte Aufgabe voll erfüllt.

Bei der Konstruktion nach der Druckschrift US-A 4 706 397 ist die Rastelastizität der aus Rastöffnung der Rückplatte und druckknopfartig mit dieser zusammenwirkendem, zapfenartigem Laschenvorsprung bestehenden Rasteinrichtungen verhältnismässig gering. Das setzt für Rückplatte und/oder Verbindungslasche ein gut federndes Material voraus, während für die Gesamtstabilität eher ein härteres Material zweckdienlich wäre. Die Verrastung ist nicht besonders exakt und die Rastsicherheit nicht sehr gross. Häufiges Ver- und Entrasten führt wegen der geringen Rastelastizität zu schnellem Rastkantenverschleiss. Da eine Kombination auf einem Tisch oder dem Boden erstellt wird und während ihres anschliessenden Transports zur Wand durch die dabei auf die Sitzverbindungen wirkenden grossen Kräfte nicht auseinanderbrechen sollte, sind der kombinierbaren Grösse schon von daher enge Grenzen gesetzt. Zudem neigt eine grössere Kombination aufgrund der genannten Kriterien dazu, sich zu wölben. Sie liegt also nicht mehr ganzflächig parallel zur Wand und wirkt unästhetisch.

Durch die erfindungsgemässe Gestaltung der Befestigungsrastsitze sind all diese Mängel eliminiert. Die durch das Eigengewicht kombinierter Kassetten planparallel zu den Rückplatten auf die Verbindungen wirkenden Kräfte werden - ohne die Rasteinrichtungen zu belasten - vollständig von sich übergreifenden starren Sitzanformungen aufgenommen. Elastizität und Rastkraft sind insbesondere durch die Bemessung der zungen- bzw. stegartigen Rastorgane auch bei Verwendung eines härteren Rückplatten und Laschenmaterials optimal wählbar. Trotz völlig verdeckt liegender Verbindungsmittel ist bei sehr flacher Kassettenbauweise eine Rastsicherheit erreicht, die aufgrund der einer jeden Kassettenumfangsseite zugeordneten Mehrzahl der neuartig ausgebildeten Befestigungsrastsitze aussergewöhnlich grosse, mittels spielend leichter Ver- und auch Entrastmanipulation erstell-, änder- bzw. wieder demontierbare Kombination zulässt.

Eine Bestückung von kombinierbaren Einbildkassetten mit einer Mehrzahl von Befestigungsmitteln pro Umfangsseite ist an sich bekannt. Diesbezüglich sei auf die Druckschriften EP-A-0 087 624 und US-A 4 017 989 verwiesen. Die darin geoffenbarten Konstruktionen sind von ihrer Konzeption her gegenüber dem im Oberbegriff des Anspruchs 1 präzisierten Rahmentyp vorliegender Erfindung sehr verschieden.

So zeigt die EP-A-0 087 624 anstelle einer Mehrzahl von entlang der Kassettenränder verdeckt angeordneten, wahlweise benutzbaren Einzelrastsitzen nach aussen sichtbar vorspringende, direkt (ohne Verbindungslaschen) zusammensteckbare Verzahnungen. Sie bedingen eine für Artikel dieser Art aussergewöhnlich teure Herstellungs-Präzision, sind aufgrund der erforderlichen Präzision schwer zu lösen und dürften auch den ästhetischen Anforderungen der Verbraucher kaum genügen.

Die Konstruktion nach der Druckschrift US-A 4 017 989 weist sogenannte Laschenverbindungen auf, bei denen verhältnismässig lange Zapfen kurzer Laschen selbstklemmend in Bohrungen relativ massiver Rahmenorgane eingreifen. Auch mit diesen Mitteln sind sichere ebenflächige Verbindungen - wenn überhaupt - nur durch schwer zu realisierende Präzision erreichbar. Dagegen ist ein Lösen einer solchen Verbindung dem Benutzer kaum zuzumuten. Dass die spezielle Laschenausbildung dieses Bildhalters unverzichtbare Stabilitätsanforderungen unberücksichtigt lässt, sei nur nebenbei bemerkt.

Beide Lösungen basieren also auf sehr verschiedenen, den bei der Konstruktion nach vorliegender Erfindung eingeschlagenen Weg nicht tangierenden Problemvorstellungen.

In der Zeichnung sind weitere Erfindungsmerkmale aufweisende Ausführungsbeispiele dargestellt. Es zeigen:
- Fig. 1: die Vorderansicht einer für ein Photo des Standardformats 9 x 13 cm bemessenen Einbildkassette im Masstab 1:2,
- Fig. 2: die Rückplatten-Vorderansicht der Kassette nach Fig. 1 im Masstab 1:1,
- Fig. 3: einen Teilbereich der Rückseite der Kassette nach Fig. 1 im Masstab 1:1,
- Fig. 4: eine Seitenansicht (Photoeinschubseite) der Kassette nach Fig. 1 im Masstab 1:1,
- Fig. 5: die Rastsitzseite einer Verbindungslasche im Masstab 1:1,
- Fig. 6: eine Längsseitenansicht der Verbindungslasche nach Fig. 5 mit Teilschnitt A-A,
- Fig. 7: den Schnitt B-B nach Fig. 3 im Masstab 2:1,
- Fig. 8: eine Zapfenschnur in Draufsicht im Masstab 1:1,
- Fig. 9: eine Seitenansicht nach Fig. 8,
- Fig. 10: die Rückansicht einer für Photos des Standardformats 10 x 15 cm, resp. 4 x 6" bemessenen Kassette im Masstab 1:2,
- Fig. 11: die Vorderansicht der Kassette nach Fig. 10,
- Fig. 12: die Rückansicht einer für Photos des Standardformats 13 x 18 cm, resp. 5 x 7" bemessenen Kassette im Masstab 1:2,
- Fig. 13: die Vorderansicht der Kassette nach Fig. 12,
- Fig. 14: die Rückansicht einer für Photos des Standardformats 18 x 25 cm, resp. 8 x 10" bemessenen Kassette im Masstab 1:2,
- Fig. 15: einen Teilbereich der Kassette nach Fig. 14 in Vorderansicht,
- Fig. 16: die Vorderansicht einer aus vier verschiedenen Kassettengrössen bestehenden Bildhalterkombination im Masstab 1:5,
- Fig. 17: einen durch einen mit alternativen Rasteinrichtungen versehenen Befestigungsrastsitz geführten Schnitt eines Kassettenbereichs mit geschnittener alternativer Verbindungslasche und
- Fig. 18: eine Teillänge der Verbindungslasche nach Fig. 10 in Unteransicht.

Die Kassette K1 der Fig. 1 bis 9 besitzt einen quadratischen Umriss U1, der infolge der ausgesparten Eckbereiche U1' auf eine Kreuzform reduziert ist. Sie besteht aus der transparenten Frontplatte 1 und der Rückplatte 2, die somit kreuzförmig gestaltet sind.

Die Frontplatte 1 ist durch die aufgedruckte Maske 3 belegt, welche das Bildfenster 1a umschliesst. Hinter dem Bildfenster 1a, d.h. zwischen Frontplatte 1 und Rückplatte 2, befindet sich das Bildlagerbett 4, das der Rückplatte 2 inform eines die Einschuböffnungen 4a aufweisenden Bildeinschubkanals angeformt ist. Infolge der Rückplattenausnehmungen 2a ist ein eingesetztes Photo zwecks seines Auswechselns mit einer Fingerspitze leicht erreichbar. Frontplatte 1 und Rückplatte 2 sind auf den Linien 5 mittels Ultraschall-Verschweissung gegeneinander befestigt. Die Kassette dient zur Aufnahme eines Photos des Standardformats 9 x 13 cm, d.h. das Bildlagerbett 4 und das Bildfenster 1a sind entsprechend bemessen.

Die Rückplatte 2 ist rückseitig durch angeformte Stege 2b in gleichgrosse Quadrate 2c aufgeteilt, von denen die äusseren als Befestigungsrastsitze 2c' für Verbindungslaschen 6 dienen. Diese besitzen je zwei ebenfalls durch Stege 6a gebildete, gegengleiche, d.h. bei erstellter Laschenverbindung (Fig. 3 und 7) in die Befestigungsrastsitze 2c' eingreifende Gegenrastsitze.

Die Befestigungsrastsitze 2c' einerseits und die Gegenrastsitze 6b andererseits besitzen somit in Form der Stege 2b und 6a gegengleiche, sich bei plazierter Verbindungslasche 6 senkrecht zur Rückplattenebene übergreifende, starre Sitzanformungen. Dadurch ist eine plazierte Verbindungslasche 6 zunächst parallel zur Rückplattenebene in allen Richtungen mit den entsprechenden Rückplatten 2 verbunden.

In den Befestigungsrastsitzen 2c' sind die angeformten, oberseitig geschlossenen Hohlzapfen 2d vorgesehen, deren Seitenwandungen 2e unterhalb der Stirnwände 2f die sich diametral gegenüberliegenden, als Rastausnehmungen 2g ausgebildeten Rastanformungen besitzen. In Uebereinstimmung mit diesen sind die Laschen 6 innerhalb ihrer Gegenrastsitze 6b mit einer Mehrzahl von hohlzapfenförmig angeordneten, als selbstfedernde Zungen ausgebildeten Rastorganen 6c bestückt, die ihrerseits vorspringende Rastanformungen in Form von Rastnocken 6d aufweisen.

Die Rasteinrichtungen besitzen also mehrere Rastsegmente R (Fig. 3 und 7), deren als Rastnocken 6d und Rastausnehmung 2g ausgebildeten Rastanformungen sich bei plazierter Verbindungslasche 6 ebenfalls senkrecht zur Rückplattenebene übergreifen. Zudem greifen die Rastnocken 6d infolge der selbstfedernden Rastzungen 6c quer zur Laschenaufsteckrichtung unterhalb der Hohlzapfenstirnwände 2f in die Rastausnehmungen 2g ein.

Indem die durch das Eigengewicht kombinierter Kassetten planparallel zu den Rückplatten 2 auf die Verbindungen wirkenden Kräfte von den sich übergreifenden starren Sitzanformungen 2b, 6a aufgenommen werden, sind die Rasteinrichtungen, d.h. die Rastsegmente R der erstellten Laschenverbindungen praktisch entlastet, was für die Verwendung von preiswertem thermoplastischem Material von grosser Bedeutung ist. Nur während des Rastvorganges werden die Rastzungen 6c kurzfristig durch die Rastkraft beansprucht.

Durch eine entsprechend niedere Bemessung der Hohlzapfen 2d konnten die Rastzungen 6c so lang ausgebildet werden, dass sie bei ausgezeichneter Rastwirkung ein weiches Ver- und Entrasten erlauben. Die Entrastung geschieht dank der einseitig angeformten, untergreifbaren Laschenverlängerung 6f mühelos und ohne Hilfsmittel. Auf eine zweite Laschenverlängerung wurde verzichtet, da sie an sich nicht notwendig ist und ausserdem beim Erstellen bestimmter Kombinationen stören könnte.

Zwischen ihren Gegenrastsitzen 6b sind die Verbindungslaschen 6 mit stabilisierenden Längsrippen 6e versehen. Ausserdem besitzen die Verbindungslaschen zentrisch innerhalb ihrer Gegenrastsitze 6b, mittig zwischen diesen und in der Verlängerung 6f die Aufhängebohrungen 6g', 6g'' und 6g'''. Da sich bei erstellter Laschenverbindung zwischen Hohlzapfen 2d und der Laschenebene der Freiraum 9 von einigen Millimetern befindet, kann jede dieser Bohrungen im Bedarfsfall zur Aufhängung benutzt, d.h. von einem Nagelkopf oder dünnen Wandhaken hintergriffen werden. Sollte einmal keine der Aufhängebohrungen 6g' bis 6g''' der Laschenverbindungen einer Kombination mit der Schwerpunktslinie zusammenfallen, so kann eine weitere Verbindungslasche 6 speziell zur Uebernahme der Aufhängefunktion plaziert werden (ohne in diesem Falle der Verbindung von Kassetten zu dienen).

Als Alternative zu dieser Aufhängeart sind die Hohlzapfen 2d der Rückplatte 2 mit den zentrischen Einsteckbohrungen 2h versehen, in denen die Zapfenschnur 8 mittels ihrer elastischen Einsteckzapfen 8a beliebig befestigbar ist (auch als Brücke zwischen benachbarten Einbildkassetten einer Kombination). Dank der Laschenbohrungen 6g', 6g'' kann die Zapfenschnur 8 auch in den Einsteckbohrungen 2h solcher Befestigungsrastsitze 2c' eingesteckt werden, die durch eine Verbindungslasche 6 besetzt sind. Infolge der Verdickungen der Zapfenbereiche 8b liegt eine plazierte Zapfenschnur 8 oberhalb der Laschenebene.

Aus den Fig. 3 und 4 ist noch ersichtlich, dass die in den Eckbereichen der Rückplatte 2 auslaufenden Rippenbereiche 2k bei hängender Kassette als gegen die Wand anliegende Abstandsfüsse erhöht sind.

Wie aus den Fig. 2 und 3 noch hervorgeht, sind der Rückplatte 2 in den Eckbereichen des Einschubkanals 4 noch die vier zwecks Lagesicherung des Photos gegen die Frontplatte 1 wirkenden Blattfedern 2n angeformt. Sie sind durch die Maskenquerbalken 3a verdeckt. Dadurch können keine Druckstellen vorderseitig des eingesetzten Photos sichtbar werden, noch kann ein häufiger Photowechsel in den Bereichen der Druckstellen zu sichtbaren, durch die photografische Schicht auf der thermoplastischen Frontplatte erzeugten Kratzspuren führen.

Infolge dieser Rückplattenausbildung lassen sich Einbildkassetten K¹ (gleicher Grösse) allseitig aneinanderfügen und durch die Laschen 6 verbinden. Dabei können jeweils benachbarte Einbildkassetten K¹ wahlweise unversetzt oder versetzt zueinander angeordnet sein. Dadurch lassen sich in zusätzlicher Abhängigkeit von der Anzahl der aneinandergefügten Kassetten K¹ verschiedene symmetrische oder asymmetrische Bildwand-Kombinationen realisieren.

Es wurde nun gefunden, dass es trotz der wesentlich voneinander abweichenden Grössenverhältnisse der Längen und der Breiten der verschiedenen rechteckigen Photostandardformate bei akzeptabler Korrektur der Proportionalität der Masken bzw. der Bildfenster möglich ist, die Kassettengrössen, die jeweilige Anzahl der Befestigungsrastsitze 2c', den mittleren Abstand von Befestigungsrastsitz 2c' zu Befestigungsrastsitz 2c' und die Abstände zwischen den Befestigungsrastsitzen 2c' und den Umfangsrändern der Kassetten so aufeinander abzustimmen, dass sich Kassettengrössen für verschiedene rechteckige Photostandardformate beliebig miteinander kombinieren lassen.

Die Lösung basiert auf einem gemeinsamen Teilungsmass X, das alle vorgenannten Parameter der verschiedenen Kassettengrössen bestimmt.

Es wurden die folgenden möglichen X-Werte ermittelt, wobei jeweils Grösse und Anzahl der Befestigungsrastsitze verschieden sind: etwa 33,75 mm - etwa 27 mm - etwa 22,5 mm und etwa 16,875 mm.

Für die weiteren Erklärungen anhand der bereits teilweise beschriebenen und der noch folgenden Zeichnungsfiguren wird zunächst das Teilungsmass 33,75 mm gewählt. Dieses ist besonders günstig, weil es bei einer genügenden Anzahl von Befestigungsrastsitzen 2c' zu relativ breiten und langen Verbindungslaschen 6 führt, wodurch eine grosse Verbindungsstabilität erreichbar wird.

Die Quadratseitenlänge S des Umrissquadrats U¹ der für 9 x 13 cm Photos bemessenen Kassette K¹ entsprechend den Fig. 1 und 4 beträgt 4X = 4 x 33.75 = 135 mm. Sowohl das Abstandsmass zwischen den Mittellinien M benachbarter Befestigungsrastsitze 2c' als auch das Abstandsmass zwischen den Kassetten-Umfangsseiten und den zu diesen parallelen Mittellinien M der entsprechenden Befestigungsrastsitze 2c' haben den Wert X von 33,75 mm. Daraus ergibt sich, dass jeder Umfangsseite bei vorliegender Anordnung max. drei Befestigungsrastsitze 2c' zugeordnet werden können. Um die von den Befestigungsrastsitzen 2c' gesamthaft beanspruchte quadratische Fläche herum verbleiben die vier Randstreifen 2m, welche eine Breite von $\frac{\text{X}}{\text{2}}$ aufweisen. Sie bieten die Möglichkeit der Anordnung der genannten, einem Bildwechsel dienenden Rückplattenausnehmungen 2a und der von der Maske 3 verdeckten Federn 2n. Grösse und Ausbildung der Maske 3 lassen sich in Bezug auf die Abmessungen des Photos 7 von 9 x 13 cm harmonisch gestalten. In seiner Längsrichtung reicht das Photo 7 bis auf
--- an die entsprechenden Kassettenränder heran. Theoretisch brauchen daher die beiden Maskenquerbalken 3a nur etwa vier Millimeter breit gestaltet zu werden, um eine genügende Photorandabdeckung 3a' zu erreichen. Die tatsächlich gewählte grössere Balkenbreite ist daher bereits ein erster akzeptebler Kompromiss, um die universelle Kombinationsmöglichkeit für die verschiedenen Kassettengrössen mit dem Teilungsmass von 33,75 mm durch Ausgleichen der Balkenbreiten der verschiedenen Kassettengrössen zu realisieren.

Die Kassette K² nach den Fig. 10 und 11 ist zur Aufnahme von Photos des Formats 10 x 15 cm ausgelegt. Das Umrissquadrat U² hat eine Seitenlänge von 5X = 5 x 33,75 = 168.75 mm. Je Umfangsseite sind hier der Rückplatte 12 vier Befestigungsrastsitze 12c' zugeordnet. In seiner Längsrichtung reicht das Photo 17 bis auf
an die Kassettenränder heran. Um eine minimale Randabdeckung 13a' des Photos 17 zu erreichen, müssen die Querbalken 13a des das Bildfenster 11a umschliessenden Rahmens der Maske 13 mindestens 10 mm breit sein.

Die Breite der Querbalken 3a der 9 x 13 cm - Kassette K¹ wurde also vergrössert, um den theoretisch vorhandenen Unterschied gegenüber der Kassette K² zu vermindern. Da sich die Verhältnisse bei den Maskenlängsbalken 3b, 13b ähnlich verhalten, soll hier auf deren Korrektur nicht auch noch eingegangen werden.

Die Kassette K³ entsprechend den Fig. 12, 13 dient der Aufnahme von Photos des Formats 13 x 18 cm. Die Seitenlänge des Umrissquadrats U³ beträgt 6X = 6 x 33,75 = 202,5 mm. Auf jeder Umfangsseite ist der Rückplatte 22 das mögliche Maximum von fünf Befestigungsrastsitzen 22c' angeformt. In seiner Längsrichtung reicht das Photo 27 bis auf
an die Kassettenränder heran. Das entspricht bei minimaler Randabdeckung 23a' etwa einer erforderlichen Breite des Querbalkens 23a der Maske 23 von 12 mm. Es lässt sich somit ohne weiteres eine Balkenbreite bestimmen, die mit den Masken der Kassetten K¹ und K² harmoniert.

Die Fig. 14 und 15 erbringen den Nachweis, dass sich auch eine Kassette K⁴ für Photos des Formats 18 x 24/25 cm in das erfindungsgemässe Kombinationssystem einfügt. Das Umrissquadrat U⁴ besitzt eine Seitenlänge von 8X = 8 x 33,75 = 270 mm. Da dieses genau der doppelten Seitenlänge von K¹ entspricht, sind dadurch spezielle Kombinationsfiguren realisierbar. Den Umfangsseiten ist je das mögliche Maximum von sieben Befestigungsrastsitzen 32c' zugeordnet. In seiner Längsrichtung reicht ein Photo 37 des Formats 18 x 25 bis auf
an die Kassettenränder heran. Auch hier lässt sich daher die Breite des Querbalkens 33a der Maske 33 in Bezug auf die Masken der Kassetten K¹ bis K³ bei genügender Photorandabdeckung 33a' harmonisch angleichen, derart, dass die Kassette K⁴ ebenfalls das standardisierte metrische Photo 38 von 18 x 24 aufnehmen kann.

Nachfolgend wird in kurzer Fassung der Nachweis erbracht, dass auch die weiteren Teilungsmasse X anwendbar sind, und welche Vor- und Nachteile diese in Bezug auf das behandelte Teilungsmass X = 33.75 mm aufweisen.${\text{Teilungsmass X von etwa 27 mm}}_{¯} \text{= 33.75 x} \frac{\text{8}}{\text{10}}$ Dieses ergibt für:

| | Seitenlänge | max. Befestigungsrastsitze/Seite |
|---|---|---|
| K¹ (9x13 cm): | 5 x 27 = 135 mm | 4 |
| K² (10x15 cm): | 6 x 27 = 162 mm | 5 |
| K³ (13x18 cm): | 7 x 27 = 189 mm | 6 |
| K⁴ (18x25 cm): | 10 x 27 = 270 mm | 9 |

Ein eingemittetes Photo hat somit in Längsrichtung jeweils folgende Randabstände:$\text{K¹ = 2,5 mm, K² = 6 mm, K³ = 4,5 mm, K⁴ = 10 mm}$ Bei K¹ und K⁴ sind die Randabstände daher gleich wie beim Teilungsmass 33,75 mm. Bei K² ist der Randabstand mit 6 mm gegenüber 9 mm günstiger und bei K³ mit 4,5 mm gegenüber 11 mm ungünstiger. Vor- und Nachteile bezüglich der Maskenkorrekturen halten sich also in etwa die Waage. Durch die grössere Anzahl von Befestigungsrastsitzen sind die Rückplattenwerkzeuge teurer. Befestigungsrastsitze und Verbindungslaschen sind kleiner, was die Kombinationsstabilität entsprechend verringert.${\text{Teilungsmass X von etwa 22,5 mm}}_{¯} \text{= 33,75 x} \frac{\text{2}}{\text{3}}$ Dieses ergibt für:

| | Seitenlänge | max. Befestigungsrastsitze / Seite |
|---|---|---|
| K¹ (9x13 cm): | 6 x 22,5 = 135 mm | 5 |
| K² (10x15 cm): | 7 x 22,5 = 157.5 mm | 6 |
| K³ (13x18 cm): | 9 x 22,5 = 202,5 mm | 8 |
| K⁴ (18x25 cm): | 12 x 22,5 = 270 mm | 11 |

Ein eingemittetes Photo hat somit in Längsrichtung jeweils folgende Randabstände:$\text{K¹ = 2,5 mm, K² = 3,75 mm, K³ = 11,25 mm, K⁴ = 10 mm}$ Diese Randabstände sind für die Maskenbemessungen gegenüber dem Teilungsmass von 33,75 insbesondere in Bezug auf K² günstiger: 3,75 mm anstelle von 9 mm. Kostenungünstiger ist dagegen die viel grössere Anzahl von Befestigungsrastsitzen. Zudem werden die Verbindungslaschen sehr schmal, wodurch zur Erreichung der erforderlichen Kombinationsstabilität eine grössere Anzahl von Laschen zu positionieren ist.
Dieses ergibt für:

| | Seitenlänge | max. Befestigungsrastsitze / Seite |
|---|---|---|
| K¹ (9x13 cm): | 8 x 16,875 = 135 mm | 7 |
| K² (10x15 cm): | 10 x 16,875 = 168,75 mm | 9 |
| K³ (13x18 cm): | 12 x 16,875 = 202,5 mm | 11 |
| K⁴ (18x25 cm): | 16 x 16,875 = 270 mm | 15 |

Ein eingemittetes Photo hat in seiner Längsrichtung bei allen Kassettengrössen die gleichen Randabstände wie beim Teilungsmass 33,75 mm. Es bestehen also bezüglich der Maskenbemessungen die gleichen Vorbedingungen. Befestigungsrastsitze und Verbindungslaschen werden jedoch aussergewöhnlich klein, so dass entweder mehr Laschen gesetzt werden müssen oder die Laschen als Doppellaschen auszubilden sind, die mit jedem Ende in zwei Befestigungsrastsitze verrastend eingreifen. Das alles macht eine Verwendung dieses Teilungsmasses werkzeugmässig sehr aufwendig.

Beim erfindungsgemässen Kombinationssystem mit seinen genannten vier Teilungsmassen besteht ein weiterer grosser Vorteil darin, dass es gleichzeitig die in Zoll bemessenen Photostandardformate 4x6", 5x7" und 8x10" mitumfasst. Metrisch besitzen diese Formate die Abmessungen:
10,16 x 15,24 cm
12,7 x 17,8 cm und
20,3 x 25,4 cm
Die Längen 15,24 cm, 17,8 cm und 25,4 cm variieren also nur unwesentlich von den Längen 15,0 cm, 18,0 cm und 25,0 cm der metrischen Formate 10x13, 13x18 und 18x25, so dass alle mittels der verschiedenen Teilungsmasse ermittelten Seitenlängen der Kasetten K², K³ und K⁴ den obengenannten drei Zollformaten gerecht werden.

Die oben aufgeführten Teilungsmasse X von etwa 33,75 mm, 27 mm, 22,5 mm und 16.875 mm stellen insbesondere für eine ausgleichende Maskenabmessung besonders günstige Werte dar. Man würde den Rahmen dieser Erfindung nicht verlassen, wenn man unter Inkaufnahme von proportional grösseren Abweichungen in der Bemessung der Breiten der Maskenbalken bzw. der Ueberdeckungsbreiten der Bildränder die Teilungsmasse bis etwa ± 3,5 % variiert. Bei - 3,5 % verkürzt sich die Quadratseitenlänge bei der einen oder anderen Kassettengrösse etwa auf die Photolänge.

Bei allen Kassettengrössen K¹ bis K⁴ ist die Anordnung der Befestigungsrastsitze 2c' ringsherum von einem umlaufenden Streifen (bei der Kassette K¹ mit 2m bezeichnet) von $\frac{\text{X}}{\text{2}}$ umgeben. Unter Verzicht auf die Fingeraussparungen und die nur bei der Kassette K¹ eingezeichneten Federn 2n wäre es natürlich möglich, die Befestigungsrastsitze 2c' bis aussen an die Umfangsränder zu rücken. Dadurch könnten jeder Umfangsseite z.B. von K¹ anstelle von drei vier Befestigungsrastsitze zugeordnet werden. Dabei wäre aus Teilungsgründen entweder auf die mit den Aussenkanten zusammenfallenden Stege 2b zu verzichten oder es wäre ihre Dicke zu halbieren. Die freien Streifen sind somit äusserst vorteilhaft.

Desgleichen ist es denkbar, die Breite der Randstreifen 2m auf das Teilungsmass X zu vergrössern, wodurch pro Umfangsseite ein Befestigungsrastsitze 2c' wegfallen würde. Das würde jedoch bei der Kassette K¹ und dem Teilungsmass von 33,75 mm eine erhebliche Einschränkung der Kombinationsmöglichkeiten bedeuten.

Durch die Eckaussparungen U^{1'} bis U^{4'.}, d.h. die kreuzförmige Ausbildung der an sich quadratischen Kassetten K¹ bis K⁴ wird diesen in Bezug auf ihre rechteckigen Bildfenster ihre Schwere genommen. Die Maske 3 erscheint dadurch optisch wie zwei sich kreuzende Rechtecke, von denen das Rechteck mit dem Bildfenster das andere unterbricht. Natürlich sind diese Eckaussparungen nicht zwingend und insbesondere dann verzichtbar, wenn durch eine entsprechende Maskengestaltung auflockernde Designeffekte realisiert werden.

Bei dem Kombinationsbeispiel nach Fig. 16 ist bei den oberen Kassetten K¹ bis K³ auf die kreuzförmige Ausbildung verzichtet worden.

Aus den Figurenbeschreibungen gehen noch verschiedene weitere Vorteile klar hervor. Die Befestigungsrastsitze 2c' sind in zwei Richtungen funktionstüchtig. Dadurch sind die jenigen der Eckbereiche sowohl für eine waagerechte als auch für eine senkrechte Montage benutzbar. Nicht benutzte Laschen 6 lassen sich in Längs- oder Querrichtung verdeckt hinter der Rückplatte 2 plazieren.

Anhand der Fig. 17 und 18 ist noch gezeigt, dass die Rastsegmente R alternativ auch direkt an den die Befestigungsrastsitze 42c' der Rückplatte 42 bildenden Stegen 42b und den die Gegenrastsitze 46b der Laschen 46 bildenden Stegen 46a vorgesehen sein können. Die Rückplattenstege 42b besitzen die Rastausnehmungen 42b', in die die Rastnocken 46c der Laschenstege 46a eingreifen. Die Frontplatte ist mit 41 und das Bildlagerbett mit 44 bezeichnet. Diese Verrastungsart ist jedoch schwerer zu manipulieren, es sei denn, man würde die Stege 46a neben den Nocken 46c schlitzen, wodurch selbstfedernde Zungen entstehen würden.

Vorder- und Rückplatte könnten alternativ zur Ultraschall-Verschweissung auch durch ihre Ränder übergreifende Klemmen gegeneinander befestigt sein. Dann würden die Umrissquadrate jedoch durch die Aussenkanten der Klemmen bestimmt. Desgleichen könnten sich die Front- und Rückplatten mit Randbereichen verrastend übergreifen.

## Patentansprüche

1. Kombinationsbildhalter für Photos, Drucke usw., bestehend aus Einbildkassetten (K1 bis K4), Verbindungslaschen (6) zu deren gegenseitiger Befestigung sowie Mitteln (2h, 8) zur Wandaufhängung, bei dem die Einbild-Kassetten (K1 bis K4) je eine transparente Frontplatte (1) und eine gegen diese befestigte Rückplatte (2) zur Lagesicherung eines hinter der Frontplatte (1) zu plazierenden Bildes aufweisen, welcher Rückplatte (2) in rückseitigen Bereichen gradliniger Umfangsseiten eine Mehrzahl von in Kassettendraufsicht verdeckt liegenden Befestigungsrastsitzen (2c') für die Verbindungslaschen (6) angeformt ist, die ihrerseits mit Gegenrastsitzen (6b) versehen sind, wobei die Befestigungsrastsitze (2c') einerseits und die Gegenrastsitze (6b) andererseits gegengleiche, sich bei plazierter Verbindungslasche (6) senkrecht zur Rückplattenebene übergreifende starre Sitzanformungen (2b, 6a) sowie gegengleiche, sich in genannter Richtung ebenfalls übergreifen de und zusätzlich quer zur Laschenaufsteckrichtung durch Materialelastizität in der Art von Vor- und Rücksprung ineinandergreifende, Rasteinrichtungen bildende Rastanformungen (2g, 6d) aufweisen, dadurch gekennzeichnet, dass die Rasteinrichtungen je aus mehreren, Rastanformungen (2g, 6d) aufweisenden Rastsegmenten (R) bestehen, wobei jeweils eine von zwei miteinander verrastbaren Rastanformungen (2g, 6d) als Rastnocken (6d) ausgebildet und an einem selbstfedernden zongen- bzw. stegartigen Rastorgan (6c) angeformt ist, und dass die Rückplatte (2) parallel zu jeder ihrer Umfangsseiten und mit gleicher von der Mitte der Befestigungsrastsitze (2c') aus zur jeweiligen Umfangsseite gemessenen Distanz mit einer Mehrzahl von jeweils mit gleichem gegenseitigem Mittenabstand X in Reihe liegenden Befestigungsrastsitzen (2c) versehen ist.

2. Kombinationsbildhalter nach Anspruch 1, dadurch gekennzeichnet, dass die Befestigungsrastsitze (2c') gegenüber den Aussenkonturen (U¹) der Kassetten unter Belassung von streifenförmigen Abstandsflächen (2m) zurückversetzt sind.

3. Kombinationsbildhalter nach Anspruch 2, dadurch gekennzeichnet, dass die Abstandsmasse zwischen den Mitten der Befestigungsrastsitze (2c') und den Aussenkonturen (U) der Kassetten (K¹) einen Wert aufweisen, der durch $\frac{\text{X}}{\text{2}}$ ganzzahlig teilbar ist.

4. Kombinationsbildhalter nach Anspruch 1, dadurch gekennzeichnet, dass das Teilungsmass (X) zwischen 32,5 und 34,9 mm liegt und mit Vorteil etwa 33,75 mm beträgt.

5. Kombinationsbildhalter nach Anspruch 1, dadurch gekennzeichnet, dass das Teilungsmass (X) zwischen 26 und 28 mm liegt und mit Vorteil etwa 27 mm beträgt.

6. Kombinationsbildhalter nach Anspruch 1, dadurch gekennzeichnet, dass das Teilungsmass (X) zwischen 21,7 und 23,3 mm liegt und mit Vorteil etwa 22,5 mm beträgt.

7. Kombinationsbildhalter nach einem der Ansprüche 1 bis 6, dadurch gekennzeichnet, dass die Befestigungsrastsitze (2c') in Bezug auf die beiden durch die Kassettenseitenkanten bestimmten Richtungen funktionssymmetrisch ausgebildet sind, derart, dass die mit Gegenrastsitzen (6b) versehenen Verbindungslaschen (6) in beiden genannten Richtungen mit den Befestigungsrastsitzen (2c') verbindbar sind.

8. Kombinationsbildhalter nach einem der Ansprüche 1 bis 7, dadurch gekennzeichnet, dass der Rückplatte (2) eine rasterartige, Rasterfelder (2c) bildende Steganordnung (2b) angeformt ist, und dass wenigstens ein Teil der Rasterfelder (2c) als mit Rastanformungen versehene Befestigungsrastsitze (2c') ausgebildet ist, in die die Verbindungslaschen (6) mit ihren korrespondierenden Gegenrastsitzen (6b) eingreifen.

9. Kombinationsbildhalter nach Anspruch 8, dadurch gekennzeichnet, dass die Befestigungsrastsitze (2c') - von deren äusseren Sitzstegen 2b aus gemessen - einen Abstand von den Aussenkonturen (U1) der Kassetten aufweisen, dessen Wert durch $\frac{\text{X}}{\text{2}}$ ganzzahlig teilbar ist.

10. Kombinationsbildhalter nach Anspruch 8, dadurch gekennzeichnet, dass einerseits die die Befestigungsrastsitze (42c') der Rückplatte (42) umschliessenden Stege (42b) und andererseits die in die genannten Befestigungsrastsitze eingreifenden Stege (46a) der Gegenrastsitze (46b) der Verbindungslaschen (46) mit gegengleichen Rastanformungen (42b', 46c) versehen sind.

11. Kombinationsbildhalter nach einem der Ansprüche 1 bis 10, dadurch gekennzeichnet, dass die Befestigungsrastsitze (2c') der Rückplatte (2) einerseits und die Gegenrastsitze (6b) der Verbindungslaschen (6) andererseits mit mittig in ihnen angeordneten, sich gegenseitig übergreifenden, ringsherum als Vor- und Rücksprünge ausgebildete Rastanformungen (2g, 6d) aufweisenden Hohlzapfen (2d, 6c) bestückt sind, die wenigstens teilweise aus selbstfedernden zungen- bzw. stegartigen Rastorganen (6c) bestehen.

12. Kombinationsbildhalter nach einem der Ansprüche 1 bis 11, dadurch gekennzeichnet, dass die Befestigungsrastsitze (2c') der Rückplatte (2) je mit wenigstens einer etwa zentrisch angeordneten Einsteckbohrung (2h) zur lösbaren Befestigung eines Einsteckzapfen (8a) aufweisenden, schnurartigen Aufhängeorgans (8) versehen sind.

13. Kombinationsbildhalter nach Anspruch 12, dadurch gekennzeichnet, dass die Verbindungslaschen (6) innerhalb ihrer Gegenrastsitze (6h) etwa mittig angeordnete Durchbrechungen (6g') zum Durchtritt der Einsteckzapfen (8a) plazierter schnurartiger Aufhängeorgane (8) aufweisen, und dass die Einsteckzapfen (8) etagenförmig abgesetzt sind, derart, dass sich ein plaziertes Aufhängeorgan (8) hinter der Ebene plazierter Verbindungslaschen (6) befindet.

14. Kombinationsbildhalter nach Anspruch 12, dadurch gekennzeichnet, dass die Einsteckzapfen (8a) dem schnurartigen Aufhängeorgan (8) in dessen Endbereichen in Querrichtung angeformt sind und zwecks leichterer Demontage von Zungen (8c) überragt werden.

15. Kombinationsbildhalter nach einem der Ansprüche 1 bis 14, mit einem zwischen Front- und Rückplatte (1, 2) eingeschlossenen, zu wenigstens einer Kassettenumfangsseite hin offenen, als Einschubkanal ausgebildeten Bildlagerbett (4), dadurch gekennzeichnet, dass Front- und Rückplatte (1, 2) in ihrer gegenseitigen Auflageebene heidseitig längsseitig des Bildlagerbettes (4) durch Ultraschall-Verschweissung miteinander verbunden sind.

## Claims

1. A combination picture holder for photos, prints, etc., consisting of single-frame mounts (K1 to K4), connecting tabs (6) for fixing them to one another and also wall-mounting means (2h, 8), the single-frame mounts (K1 to K4) each comprising a transparent face relate (1) and, attached to this latter, a back plate (2) for positional securing of a picture which is to be placed behind the face plate (1), a plurality of click-in attachment fixtures (2c') which are concealed when the mount is viewed in plan, and which are intended to receive the connecting tabs (6) and are integrally mounted on rear portions of rectilinear peripheral sides of the said back plate (2), said connecting tabs (6) being in turn provided with matching click-in fixtures (6b), the click-in attachment fixtures (2c') on the one hand and the matching click-in fixtures (6b) on the other having matching rigid moulding seatings (2b, 6a) which, when the connecting tab (6) is in place, engage over one another at right-angles to the plane of the back plate and also matching click-in mouldings (2g, 6d) which constitute click-in means which likewise engage over one another in the said direction and in addition form click-in fixtures which inter-engage crosswise to the direction in which the tabs are applied, by the elasticity of the material and in the manner of projection and return, characterised in that the click-in fixing means each consist of a plurality of click-in segments (R) comprising moulded click-in fixing means (2g, 6d), whereby in each case one of two interlockable moulded click-in means (2g, 6d) are constructed as click-in catches (6d) and are integrally moulded on an inherently resilient tongue or web-like catch means (6c) and in that the back plate (2) is provided, parallel with each of its peripheral sides and at the same distance measured from the centre of the click-in fixtures (2c') to the respective peripheral side, with a plurality of click-in fixtures (2c) disposed in a row, the centres being separated by the same reciprocal spacing X.

2. A combination picture holder according to Claim 1, characterised in that the click-in fixtures (2c') are set back in relation to the outer contours (U¹) of the mounts, leaving strip-like spacing strips (2m).

3. A combination picture holder according to claim 2, characterised in that the spacing dimension between the centres of the click-in fixtures (2c') and the outer contours (U) of the mounts (K¹) are of a dimension which is divisible by $\frac{\text{X}}{\text{2}}$ to produce a whole number quotient.

4. A combination picture holder according to claim 1, characterised in that the dimension X of separation is between 32.5 and 34.9 mm and is advantageously approx. 33.75 mm.

5. A combination picture holder according to Claim 1, characterised in that the dimension X of separation is between 26 and 28 mm and is advantageously approx. 27 mm.

6. A combination picture holder according to Claim 1, characterised in that the dimension X of separation is between 21.7 and 23.3 mm and is advantageously approx. 22.5 mm.

7. A combination picture holder according to one of Claims 1 to 6, characterised in that the click-in fixtures (2c') are functionally symmetrical in relation to both dimensions determined by the lateral edges of the mounts so that the connecting tabs (6) which are provided with matching click-in seats (6b) can be connected to the click-in fixtures (2c') in both the said directions.

8. A combination picture holder according to one of Claims 1 to 7, characterised in that a grid-like web arrangement (2b) is integrally moulded onto the back plate (2) and forms fixtures (2c) and in that at least a part of the fixtures (2c) is constructed as click-in attachment fixtures (2c') provided with moulded click-in means into which the corresponding matching click-in seatings (6b) of the connecting tabs (6) engage.

9. A combination picture holder according to Claim 8, characterised in that the click-in attachment fixtures (2c') - measured from their outer webs (2b) - are at a distance from the outer contours (U1) of the mounts, the value of which can be divided by $\frac{\text{X}}{\text{2}}$ to produce a whole number quotient.

10. A combination picture holder according to Claim 8, characterised in that the webs (42b) which engage around the click-in attachment fixtures (42c') of the back plate (42) on the one hand and the webs (46a) of the matching click-in seatings (46b) of the connecting tabs (46) which engage the said click-in attachment fixtures on the other are provided with matching moulded click-in means (42b', 46c).

11. A combination picture holder according to one of Claims 1 to 10, characterised in that the click-in attachment fixtures (2c') of the back plate (2) on the one hand and the matching click-in seatings (6b) of the connecting tabs (6) on the other are provided with centrally disposed mutually overlapping hollow journals (2d, 6d) having all round moulded click-in catch means (2g, 6d) which are constructed as projections and returns and which at least partially consist of inherently resilient tongue or web-like catch means (6c).

12. A combination picture holder according to one of Claims 1 to 11, characterised in that the click-in attachment fixtures (2c') on the back plate (2) are each provided with at least one centrally disposed insert hole (2h) for separable attachment of a cord-like suspension means (8) comprising an insert pin (8a).

13. A combination picture holder according to Claim 12, characterised in that the connecting tabs (6) comprise within their matching click-in seatings (6b) substantially centrally disposed apertures (6g') for passage of the insert pins (8a) of positioned cord-like suspension means (8) and in that the insert pins (8) are set in stages so that a positioned suspension means (8) is disposed behind the plane of positioned connecting tabs (6).

14. A combination picture holder according to Claim 12, characterised in that the insert pins (8a) are moulded on the end portions of cord-like suspension means (8) and in a transverse direction and are provided with extending tongues (8c) to facilitate dismantling.

15. A combination picture holder according to one of Claims 1 to 14, enclosed between front and back plates (1, 2), a picture bed (4) constructed as a push-in channel and open on at least one peripheral side of the mount, characterised in that front and back plates (1, 2) are connected on both sides in their plane of mutual contact and along the sides of the picture bed (4) by ultrasonic welding.

## Revendications

1. Porte-images à combinaisons pour photos, dessins imprimés, etc., se composant de montures (K1 à K4) pour une seule image, de bandes de raccordement (6) pour leur fixation mutuelle, ainsi que de moyens (2h, 8) pour la suspension au mur, les montures (K1 à K4) pour une seule image présentant chacune une plaque avant transparente (1) et une plaque arrière (2) fixée contre celle-ci et destinée à maintenir la position d'une image qui doit être placée derrière le plaque avant (1), plaque arrière (2) dans laquelle il est formé d'un seul tenant, dans des régions arrière de côtés rectilignes du périmètre, plusieurs logements de fixation par encliquetage (2c') qui sont masqués en une vue en plan de la monture, pour les bandes de raccordement (6) qui sont munies de leur côté de contre-logements d'encliquetage (6b), les logements de fixation par encliquetage (2c') d'une part et les contre-logements d'encliquetage (6b) d'autre part présentant, d'un seul tenant, des formations rigides opposées d'ajustement (2b, 6a) qui s'engagent l'une dans l'autre perpendiculairement au plan de la plaque arrière lorsque la bande de raccordement est en place, ainsi que des formations opposées d'encliquetage (2g, 6d) qui constituent des dispositifs d'encliquetage et qui s'engagent également l'une dans l'autre dans ladite direction et, en plus, s'enclenchent l'une dans l'autre, perpendiculairement à la direction de pose de la bande, grâce à l'élasticité du matériau, à la manière d'une saillie et d'un retrait, caractérisé en ce que les dispositifs d'encliquetage se composent chacun de plusieurs segments d'encliquetage (R) présentant des formations d'encliquetage (2g, 6d), l'une des deux formations d'encliquetage (2g, 6d) enclenchables l'une dans l'autre étant à chaque fois réalisée sous forme de saillie d'encliquetage (6d) et étant formée d'un seul tenant sur un organe d'encliquetage (6c) en forme de languette ou de barrette auto-élastique, et en ce que la plaque arrière (2) est munie, parallèlement à chacun des côtés de son périmétre et à distance égale, mesurée entre le milieu du logement de fixation par encliquetage (2c') et le côté correspondant du périmètre, de plusieurs logements de fixation par encliquetage (2c) disposés en rangée à une distance mutuelle X égale de centre à centre.

2. Porte-images à combinaisons selon la revendication 1, caractérisé en ce que les logements de fixation par encliquetage (2c') sont décalés en retrait par rapport aux contours extérieurs (U') des montures, en ménageant des surfaces d'espacement en forme de bande (2m).

3. Porte-images à combinaisons selon la revendication 2, caractérisé en ce que les cotes d'espacement entre les centres des logements de fixation par encliquetage (2c') et les contours extérieurs (U) des montures (K¹) présentent une valeur qui est divisible exactement par $\frac{\text{X}}{\text{2}}$.

4. Porte-images à combinaisons selon la revendication 1, caractérisé en ce que le pas d'espacement (X) est compris entre 32,5 et 34,9 mm et s'élève avantageusement à 33,75 mm environ.

5. Porte-images à combinaisons selon la revendication 1, caractérisé en ce que le pas d'espacement (X) est compris entre 26 et 28 mm et s'élève avantageusement à 27 mm environ.

6. Porte-images à combinaisons selon la revendication 1, caractérisé en ce que le pas d'espacement (X) est compris entre 21,7 et 23,3 mm et s'élève avantageusement à 22,5 mm environ.

7. Porte-images à combinaisons selon l'une quelconque des revendications 1 à 6, caractérisé en ce que les logements de fixation par encliquetage (2c') sont réalisés avec une symétrie fonctionnelle par rapport aux deux directions définies par les bords latéraux des montures, de telle sorte que les bandes de raccordement (6), munies de contre-logements d'encliquetage (6b), puissent être raccordées aux logements de fixation par encliquetage (2c') dans les deux directions mentionnées.

8. Porte-images à combinaisons selon l'une quelconque des revendications 1 à 7, caractérisé en ce qu'il est formé, d'un seul tenant dans la plaque arrière (2), un réseau de nervures (2b) formant des caissons ou alvéoles en grille (2c), et en ce que les caissons (2c) sont réalisés, pour au moins une partie d'entre eux, sous forme de logements de fixation par encliquetage (2c') munis de formations d'encliquetage, dans lesquels les bandes de raccordement (6) s'engagent par leurs contre-logements d'encliquetage (6b) correspondants.

9. Porte-images à combinaisons selon la revendication 8, caractérisé en ce que les logements de fixation par encliquetage (2c') sont, par rapport aux contours extérieurs (U1) des montures, à une distance - mesurée à partir de leurs nervures extérieures (2b) - dont la valeur est divisible exactement par $\frac{\text{X}}{\text{2}}$.

10. Porte-images à combinaisons selon la revendication 8, caractérise en ce que, d'une part, les nervures (42b) qui entourent les logements de fixation par encliquetage (42c') de la plaque arrière (42) et, d'autre part, les nervures (46a) des contre-logements d'encliquetage (46b) des bandes de raccordement (46), s'engageant dans lesdits logements de fixation par encliquetage, sont munies de formations d'encliquetage opposées (42b', 46c).

11. Porte-images à combinaisons selon l'une quelconque des revendications 1 à 10, caractérisé en ce que les logements de fixation par encliquetage (2c') de la plaque arrière (2) d'une part et les contre-logements d'encliquetage (6b) des bandes de raccordement (6) d'autre part sont munis de tenons creux (2d, 6c) qui y sont disposés au milieu, s'engagent l'un dans l'autre, présentent des formations d'encliquetage (2g, 6d) qui sont réalisées en anneau tout autour à la manière d'une saillie et d'un retrait, et sont constitués au moins en partie par des organes d'encliquetage auto-élastiques en forme de languette ou de barrette.

12. Porte-images à combinaisons selon l'une quelconque des revendications 1 à 11, caractérisé en ce que les logements de fixation par encliquetage (2c') de la plaque arrière (2) sont munis chacun d'au moins un trou d'enfichage (2h) disposé à peu près au centre pour la fixation détachable d'un organe de suspension (8) semblable à un cordon, présentant des tenons d'enfichage (8a).

13. Porte-images à combinaisons selon la revendication 12, caractérisé en ce que les bandes de raccordement (6) présentent des ouvertures (6g') disposées à peu près au milieu dans leurs contre-logements d'encliquetage (6b) pour le passage des tenons d'enfichage (8a) d'organes de suspension en cordon (8) mis en place, et en ce que les tenons d'enfichage (8a) sont étagés en gradin de sorte qu'un organe de suspension (8) mis en place se trouve en arrière du plan de bandes de raccordement (6) mises en place.

14. Porte-images à combinaisons selon la revendication 12, caractérisé en ce que les tenons d'enfichage (8a) sont formés d'une seule pièce en direction transversale sur l'organe de suspension (8) en cordon, dans les régions d'extrémité de celui-ci, et sont dépassés par des languettes (8c) afin de faciliter le démontage.

15. Porte-images à combinaisons selon l'une quelconque des revendications 1 à 14, comportant un logement d'image (4) compris entre des plaques avant et arrière (1, 2), ouvert sur un côté périphérique au moins de la monture et réalisé sous forme de canal d'insertion, caractérisé en ce que les plaques avant et arrière (1, 2) sont unies l'une à l'autre par soudage par ultrasons, dans leur plan d'appui mutuel, des deux côtés longitudinaux du logement d'image (4).
